# EUROPÄISCHE PATENTANMELDUNG

(11) **EP 2 312 205 A1**
(43) Veröffentlichungstag der Anmeldung: **20.04.2011**
(21) Anmeldenummer: 10178137.5
(22) Anmeldetag: 22.09.2010
(51) Int. Cl.: F21V 5/00, F21V 17/10, F21Y 101/02

(54) **Leuchte**

(30) Priorität: 16.10.2009 DE 202009014019 U
(71) Anmelder: RIDI Leuchten GmbH, 72417 Jungingen (DE)
(72) Erfinder: Kocks, Markus, 79100 Freiburg (DE)
(74) Vertreter: BRP Renaud & Partner

(57) **Zusammenfassung**

Die Erfindung betrifft eine Leuchte mit einem Gehäuse (1) zur Aufnahme eines Leuchtmittels (2) sowie mit einem am Gehäuse (1) angeordneten, blockförmigen Kunststoffkörper (3) für den Lichtaustritt.

Eine verbesserte Lichtleistung ergibt sich, wenn die ebene Austrittsfront des blockförmigen Kunststoffkörpers (3) mit einer, eine lichtlenkende Prismenstruktur (6) aufweisenden Scheibe (4) versehen ist

## Beschreibung

Die Erfindung betrifft eine Leuchte nach dem Oberbegriff des Anspruchs 1.

Leuchten sind in den vielfältigsten Ausführungsformen bekannt. Die erfindungsgemäße Leuchte geht gattungsmäßig von einem Gehäuse aus, in welchem das Leuchtmittel angeordnet ist. Als Besonderheit weist die Frontseite dieses Gehäuses eine 30 bis 40 mm starke, plattenförmige Leuchtenabdeckung aus Kunststoff, insbesondere Acrylglas auf. Diese Leuchtenabdeckung verleiht der Leuchte einen dekorativen Charakter.

Davon ausgehend liegt der Erfindung die Aufgabe zugrunde, eine Leuchte der eingangs angegebenen Art mit einer verbesserten Lichtleistung zu schaffen.

Die technische Lösung ist gekennzeichnet durch die Merkmale im Kennzeichen des Anspruchs 1.

Dadurch ist eine gattungsgemäße Leuchte mit einer optimalen Lichtleistung geschaffen. Denn diese gattungsgemäße Leuchte mit eher dekorativem Charakter ist nunmehr mit einer lichtlenkenden sowie entblendenden Prismenstruktur ausgestattet. Somit ist aus einem dekorativen Leuchtenelement ein optisches System mit lichttechnischen Eigenschaften, nämlich Entblendung und Lichtlenkung geschaffen. Die Leuchtenabdeckung fungiert damit ergänzend zu ihren dekorativen Eigenschaften nunmehr auch als Leuchtenreflektor.

Gemäß einer bevorzugten Weiterbildung in Anspruch 2 ist die Scheibe mit der Prismenstruktur auf den Kunststoffkörper der Leuchtenabdeckung aufgeklebt. Dies stellt eine technisch einfache Möglichkeit dar, um die Scheibe mit der Prismenstruktur auf dem blockförmigen Kunststoffkörper dauerhaft zu fixieren, so daß diese beiden Elemente eine Baueinheit definieren.

Eine bevorzugte Weiterbildung hiervon schlägt gemäß Anspruch 3 vor, daß für den Kunststoffkörper, den Klebstoff sowie für die Scheibe das gleiche Kunststoffmaterial verwendet wird. Als Kunststoffmaterial dient vorzugsweise Acryl (PMMA). Dieses gleiche Kunststoffmaterial hat den Vorteil, daß keine optischen Grenzflächen auftreten. Durch diese Materialhomogenität von Trägerschicht, Klebesschicht sowie lichtlenkender Prismenplatte ist auf technisch einfache Weise aus einem dekorativen Leuchtenelement ein optisches System mit lichttechnischen Eigenschaften geschaffen. Durch den materialhomogenen Aufbau des Systems kann die optische Effizienz des Acryl mit einer Transmission von ca. 92 % beibehalten werden. Trägerschicht, Klebstoff und lichtlenkendes Element verschmelzen zu einer nahtlosen Leuchtenabdeckung mit präzisen, reproduzierbaren lichttechnischen Eigenschaften.

Um die lichtlenkenden Eigenschaften optimal zu erreichen, schlägt die Weiterbildung gemäß Anspruch 4 vor, daß die Prismenstruktur kegelförmig und/oder pyramidenförmig ist.

Weiterhin schlägt Anspruch 5 vor, daß die Prismenstruktur in die Scheibe eingeprägt ist. Es wird dabei das Heißprägeverfahren verwendet, welches bei Materialstärken bis ca. 10 mm ohne Weiteres angewendet werden kann. Die Scheibe kann dabei beispielsweise 3 mm stark sein, welche mittels eines Acrylklebers dann blasenfrei auf dem Basisacrylblock aufgebracht wird.

Schließlich schlägt die Weiterbildung gemäß Anspruch 6 vor, daß als Leuchtmittel Leuchtstoffröhren oder LEDs oder andere, geeignete Leuchtmittel eingesetzt werden. Somit ist die erfindungsgemäße Leuchte mit ihrem speziellen System an keine spezielle Leuchtenform gebunden.

Zwei Ausführungsbeispiele einer erfindungsgemäßen Leuchte werden nachfolgend anhand der Zeichnungen beschrieben. In diesen zeigt:
- Fig. 1: eine perspektivische Ansicht einer ersten Ausführungsform der Leuchte mit einer Leuchtstoffröhre als Leuchtmittel;
- Fig. 2: eine Explosionsdarstellung der Leuchte in Fig. 1;
- Fig. 3: einen Längsschnitt durch die Leuchte in Fig. 1;
- Fig. 4: ein Detailausschnitt aus der Darstellung in Fig. 3;
- Fig. 5: eine Explosionsdarstellung einer zweiten Ausführungsform der Leuchte mit LEDs statt mit einer Leuchtstoffröhre als Leucht- mittel.

Die erste Ausführungsform der Leuchte, wie sie in den Fig. 1 bis 4 dargestellt ist, weist ein kreisförmiges Gehäuse 1 auf. Dieses Gehäuse 1 dient zur Aufnahme eines Leuchtmittels 2. In diesem dargestellten Ausführungsbeispiel handelt es sich bei dem Leuchtmittel 2 um eine ringförmige Leuchtstoffröhre.

Zur Abstrahlseite hin weist das Gehäuse 1 einen block- bzw. plattenförmigen Kunststoffkörper 3 aus Acrylglas (PMMA) auf. Dieser Kunststoffkörper 3 ist mit einer Scheibe 4 ebenfalls aus Acrylglas versehen. Dabei ist diese Scheibe 4 aus Acrylglas ist mit einem Klebemittel 5 aus Acryl auf dem Kunststoffkörper 3 festgeklebt.

Die Besonderheit dieser Scheibe 4 ist, daß sie zur Abstrahlseite hin eine Prismenstruktur 6 aufweist (während die zum Kunststoffkörper 3 hin gerichtete und festgeklebte Seite eben ist). Darunter ist zu verstehen, daß die Abstrahlseite der Scheibe 4 ein matrixartiges Feld von kleinen, einstückigen, prismatischen Körpern aufweist, welche vorzugsweise pyramidenförmig ausgebildet sind.

Wie in Fig. 4 erkennbar ist, ist die Baueinheit aus dem Kunststoffkörper 3, dem Klebemittel 5 sowie der Scheibe 4 mittels eines radial nach innen gerichteten Randes des Gehäuses 1 gehalten, wobei dieser Rand in einer ringförmigen Umfangsnut der Baueinheit zu liegen kommt.

Die Funktionsweise der Leuchte ist wie folgt:

Das vom Leuchtmittel 2 abgestrahlte Licht durchdringt den Kunststoffkörper 3 aus Acrylglas mit einer Transmission von ca. 92 %. Da der Kunststoffkörper 3, das Klebemittel 5 sowie die Scheibe 4 aus dem gleichen Material, nämlich Acryl bestehen, verschmelzen diese Elemente zu einer nahtlosen Leuchtenabdeckung ohne optische Grenzflächen mit präzisen lichttechnischen Eigenschaften. Diese präzisen lichttechnischen Eigenschaften zeichnen sich dadurch aus, daß mittels den prismatischen Elementen eine gezielte Lichtlenkung und damit eine Entblendung erreicht werden kann.

Die Ausführungsform in Fig. 5 unterscheidet sich von der Ausführungsform in der Fig. 1 bis 4 lediglich dadurch, daß als Leuchtmittel 2 statt einer Leuchtstoffröhre LEDs vorgesehen sind, welche auf einer scheibenförmigen Platine angeordnet sind. Das Funktionsprinzip hinsichtlich Lichtlenkung und Entblendung ist jedoch identisch.

## Patentansprüche

1. Leuchte
mit einem Gehäuse (1) zur Aufnahme eines Leuchtmittels (2) sowie
mit einem am Gehäuse (1) angeordneten, blockförmigen Kunststoffkörper (3) für den Lichtaustritt,
**dadurch gekennzeichnet,**
**dass** die ebene Austrittsfront des blockförmigen Kunststoffkörpers (3) mit einer, eine lichtlenkende Prismenstruktur (6) aufweisenden Scheibe (4) versehen ist.

2. Leuchte nach dem vorhergehenden Anspruch,
**dadurch gekennzeichnet,**
**dass** die Scheibe (4) auf dem Kunststoffkörper (3) festgeklebt ist.

3. Leuchte nach Anspruch 2,
**dadurch gekennzeichnet,**
**dass** der Kunststoffkörper (3), das Klebemittel (5) sowie die Scheibe (4) aus dem gleichen Kunststoffmaterial bestehen.

4. Leuchte nach einem der vorhergehenden Ansprüche,
**dadurch gekennzeichnet,**
**dass** die Prismenstruktur (6) pyramidenförmige und/oder kegelförmige prismatische Elemente aufweist.

5. Leuchte nach einem der vorhergehenden Ansprüche,
**dadurch gekennzeichnet,**
**dass** die Prismenstruktur (6) in die Scheibe (4) eingeprägt ist.

6. Leuchte nach einem der vorgehenden Ansprüche,
**dadurch gekennzeichnet,**
**dass** als Leuchtmittel Leuchtstoffröhren oder LEDs vorgesehen sind.
